# FASCICULE DE BREVET EUROPEEN

(11) **EP 0 753 398 B1**
(45) Date de publication et mention de la délivrance du brevet: **10.11.1999**
(21) Numéro de dépôt: 96490028.6
(22) Date de dépôt: 02.07.1996
(51) Int. Cl.: B31C 1/04, B65D 45/30, B65D 3/10

(54) **Procédé de fabrication d'un fût en carton kraft, moyens en vue de la mise en oeuvre de ce procédé et fûts ainsi obtenus**
Verfahren und Vorrichtung zum Herstellen eines Kartonfasses, und so hergestellte Fässer
Method and apparatus for producing a carton drum, and drums obtained thereby

(30) Priorité: 12.07.1995 FR 9508687
(43) Date de publication de la demande: 15.01.1997
(73) Titulaire: ETABLISSEMENTS G. PETIT S.A., 59200 Tourcoing (FR)
(72) Inventeur: Petit, Pascal, 59150 Wattrelos (FR)
(74) Mandataire: Ecrepont, Robert

(56) Documents cités:
- BE-A- 1 004 344
- FR-A- 421 458
- FR-A- 841 869
- FR-A- 1 383 488
- GB-A- 443 614
- US-A- 1 335 232
- US-A- 3 633 469

## Description

L'invention se rapporte à un procédé de fabrication d'un fût en carton kraft.

Elle se rapporte également aux moyens en vue de la mise en oeuvre de ce procédé et aux fûts ainsi obtenus.

Pour le transport et la manutention de produits granuleux, il est habituel de faire appel à des conditionnements cylindriques réalisés en papier kraft.

Pour l'obtention de ces fûts (BE-A-1.OO4.344) :
- on enroule une feuille de papier kraft sur un mandrin de manière à constituer un tube cylindrique de révolution,
- on ferme l'une des extrémités du tube avec un disque de manière à constituer un fond et,
- on conforme l'autre extrémité du tube de manière à pouvoir y fixer de manière amovible un couvercle.

Pour fixer le disque destiné à constituer le fond du fût :
- on utilise une virole métallique ou un feuillard qu'on place autour du tube dans lequel est engagé le disque et,
- avec le bord du tube, on roule sur elle même la virole métallique ou le feuillard, vers l'intérieur du tube, de sorte que ce bord roulé pince le rebord du disque et le verrouille dans le tube.

Le bord est roulé sur au plus un tour.

Pour améliorer la raideur du fût, on déforme également la virole et le tube dans un plan radial situé au dessus du bord roulé et du disque de manière à créer une nervure faisant saillie vers l'intérieur du tube.

Pour l'autre extrémité du tube, on place également une virole ou un feuillard qu'on roule sur lui-même avec l'extrémité du tube.

On déforme également la virole pour réaliser une nervure permettant d'engager la lèvre inférieure d'un collier de maintien d'un couvercle.

La réalisation d'un bord roulé ne pose aucun problème tant que la paroi du tube à rouler est mince ou est en un matériau ayant des propriétés plastiques, tel le métal mais cela présente des difficultés dès que l'épaisseur du tube est plus importante et lorsque le matériau ne possède pas de propriétés plastiques.

Lorsque l'épaisseur du tube augmente, il est connu (FR-A-2.437.294) de réaliser préalablement un affaiblissement de la matière dans la zone du tube qui sera roulée en y créant des rainures circulaires par enfoncement de la matière.

Cela ne vaut que si la matière constituant le tube est relativement molle, ce qui n'est pas le cas des fûts en carton kraft.

Pour ces fûts en carton kraft, l'emploi des viroles métalliques a toujours été considéré comme l'accessoire indispensable pour rouler le bord du tube.

En effet, le carton kraft étant un matériau difficilement déformable plastiquement, cette pièce métallique permet de l'enrouler sur approximativement un tour.

Malheureusement, lorsqu'on souhaite récupérer le papier constituant le fût pour le recycler, il est au préalable nécessaire de retirer la virole métallique.

Pour réaliser cette opération, on ne connaît d'autres méthodes que la méthode manuelle.

Outre que le travail est long, il est très difficile.

Pour y remédier, mais néanmoins pour respecter une législation de plus en plus contraignante, les utilisateurs remplacent les fûts en carton par des fûts entièrement en matière synthétique qui, pour le recyclage, ne nécessitent pas d'opération intermédiaire, sous réserves d'avoir choisi une matière synthétique appropriée.

Cependant, ces procédés de recyclage sont beaucoup plus coûteux que le recyclage du papier.

Un des résultats que l'invention vise à obtenir est un procédé de fabrication d'un fût en carton kraft qui remédie aux inconvénients précités et, à cet effet, l'invention a pour objet un tel procédé de fabrication d'un fût en carton kraft selon lequel :
- on enroule une feuille de carton kraft sur un mandrin de manière à constituer un tube cylindrique de révolution,
- on ferme l'une des extrémités du tube avec un disque de manière à constituer un fond et,
- on conforme l'autre extrémité du tube de manière à y fixer de manière amovible un couvercle.

Ce procédé est notamment caractérisé en ce que :
- on roule vers l'intérieur du fut sur plus d'un tour, l'extrémité du tube destinée à recevoir le disque formant le fond,
- on place ensuite le disque destiné à constituer le fond sur le bourrelet formé par le bord roulé,
- on place ensuite un collier de maintien autour du tube et,
- on resserre ensuite celui-ci de manière à bloquer le disque sur le tube

L'invention vise également les moyens en vue de la mise en oeuvre de ce procédé et les fûts ainsi obtenus.

L'invention sera bien comprise à l'aide de la description ci après faite, à titre d'exemple non limitatif en regard du dessin ci annexé qui représente schématiquement :
- figure 1 : une vue en éclaté d'un fût selon l'invention,
- figure 2 : une installation pour la mise en oeuvre du procédé,
- figure 3 : un détail agrandi de l'installation de la figure 2,
- figure 4 : en coupe axiale, un détail du fût,
- figure 5 : en coupe axiale, un détail d'un autre fût.

En se reportant au dessin, on voit qu'un fût 1 comprend :
- une enveloppe 2 globalement cylindrique de révolution,
- un fond 3 et,
- un couvercle 4 amovible maintenu sur le corps 5 du fut par un collier 6 de maintien qui, vu en coupe axiale, a une forme en C.

Classiquement, pour constituer le fût :
- on enroule une feuille de papier kraft sur un mandrin de manière à constituer un tube cylindrique de révolution,
- on ferme l'une des extrémités du tube avec un disque 3A de manière à constituer un fond 3 et,
- on conforme l'autre extrémité du tube de manière à pouvoir y fixer de manière amovible un couvercle 4.

Selon une caractéristique essentielle du procédé objet de l'invention :
- on roule sur plus d'un tour, l'extrémité du tube destinée à recevoir le disque 3A formant le fond,
- on place ensuite le disque 3A destiné à constituer le fond sur le bourrelet 8 formé par le bord roulé,
- on place ensuite un collier 10 de maintien autour du tube et,
- on resserre ensuite celui-ci de manière à bloquer le disque 3a sur le tube.

Eventuellement avant de placer le disque, on dépose un trait de colle sur la zone du disque venant en contact avec le bourrelet.

On peut évidemment, également, déposer la colle sur le bourrelet au lieu du disque.

Avantageusement, au niveau de la zone 7 du tube située au dessus du bord 8 roulé, on déforme la paroi vers l'intérieur du tube de manière à créer une rainure 9 permettant de recevoir un collier 1O de maintien qui est ajusté autour de l'enveloppe.

Avantageusement, on réalise l'enroulement du bord roulé avant que le tube cylindrique formé par enroulement de carton kraft ne soit complètement séché.

On roule l'extrémité du tube sur au moins un tour et demi et, de préférence, sur au moins deux tours.

Pour la réalisation de bord roulé :
- on constitue, préalablement, un outillage comprenant :
   . un premier galet 12 à gorge semi-circulaire dont le diamètre D de la gorge est prédéterminé,
   . un second galet 13 à gorge semi-circulaire dont le diamètre d de la gorge est égale à celui D de la gorge du premier galet minoré d'une valeur au moins égale à l'épaisseur E du tube à rouler, ce second galet est mobile entre deux positions,
   . une position active (figure 2) où localement, d'une part, la génératrice 14 de la gorge semi-circulaire de ce deuxième galet 13 se positionne en vis à vis de la génératrice du premier galet et, d'autre part, l'un des bords de cette seconde génératrice se place en regard d'un des bords de la génératrice du premier galet et prolonge la génératrice de la gorge semi-circulaire du premier galet 12 de sorte que ces deux génératrices 14, 15 définissent une spire et,
   . une position inactive (figure 3) où le second galet 13 est écarté du premier galet 12,
- on engage progressivement le bord du tube à rouler à l'intérieur de la spirale définie par les génératrices 14,15 des galets 12, 13 précités et,
- on entraîne en rotation l'un des éléments que sont le tube à rouler et l'outillage formé par les deux galets précités, ceci autour d'un axe 16 coaxial à l'axe 17 longitudinal du tube à rouler.

De préférence, on entraîne en rotation le tube à rouler et on maintient l'outillage fixe.

C'est seulement lorsque le bord supérieur du tube prend contact avec le premier galet qu'on amène le second galet en position active.

On place le disque sur la zone du bourrelet tournée vers l'intérieur du tube.

De préférence, on roule l'autre extrémité du tube pour constituer également un bord roulé sur plus d'un tour et dans la zone du tube située sous le bord roulé, on déforme la paroi vers l'intérieur pour créer une rainure apte à recevoir la lèvre inférieure d'un collier de serrage de section transversale sensiblement en C.

Eventuellement, lorsque le tube formé par enroulement est trop sec par exemple lorsque le délai écoulé entre l'enroulement du papier kraft et la formation du bord roulé est trop important, on réhumidifie le tube suffisamment pour que celui-ci redevienne malléable.

On obtient ainsi un fût qui, réalisé par enroulement d'une feuille de papier kraft sur un mandrin, comprend au moins à l'une de ses extrémités un bord roulé vers l'intérieur dont l'amplitude du roulé est de plus d'un tour et, de préférence, d'au moins un tour et demi.

L'amplitude du roulé et donc l'épaisseur du bourrelet sont déterminées pour recevoir en simple appui le disque constituant le fond du fût.

A proximité du bord roulé, l'enveloppe cylindrique du fût vue de la face externe comporte une rainure apte à recevoir le rebord d'une ceinture de maintien, laquelle ceinture de maintien se présente sous la forme d'un cerceau présentant une solution de continuité et comprenant un moyen en vue de serrer la ceinture de renfort autour du fût.

Il pourra s'agir d'une fermeture à sauterelle.

Ainsi, il est facile de dissocier la partie métallique constituée par les ceintures du tube en carton et des disques formant fond ou couvercle.

Le recyclage est donc facilité.

Les moyens en vue de la mise en oeuvre du procédé comprennent principalement des moyens 18 pour rouler l'extrémité du tube sur plus d'un tour de manière à réaliser un bourrelet apte à recevoir en simple appui un disque.

Ces moyens comprennent notamment :
- un premier galet 12 à gorge semi-circulaire dont le diamètre D de la gorge est prédéterminé,
- un second galet 13 à gorge semi-circulaire dont le diamètre de la gorge est égale à celui D de la gorge du premier galet minoré d'une valeur au moins égale à l'épaisseur E du tube à rouler,
- le second galet est mobile entre deux positions,
   . une position active où localement, d'une part, la génératrice 14 de la gorge semi-circulaire de ce deuxième galet 13 se positionne en vis à vis de la génératrice du premier galet et, d'autre part, l'un des bords de cette seconde génératrice se place en regard d'un des bords de la génératrice du premier galet et prolonge la génératrice 15 de la gorge semi-circulaire du premier galet 12 de sorte que ces deux génératrices 14, 15 définissent une boucle de spirale et,
   . une position inactive où le second galet est écarté du premier galet,
- des moyens 19 pour engager progressivement le bord du tube à rouler à l'intérieur de la spirale définie par les génératrices des galets précités et,
- des moyens 20 pour entraîner en rotation l'un des éléments que sont le tube à rouler et l'outillage formé par les deux galets précités, ceci autour d'un axe coaxial à l'axe longitudinal du tube à rouler.

De préférence, c'est le tube à rouler qui est entraîné en rotation.

Ce tube à rouler est verrouillé sur un mandrin 21 associé à une chaise 22.

Des moyens de déplacement respectifs de la chaise et de l'outillage 18 engagent progressivement le tube dans l'espace délimité par les deux galets en position active.

Dans une forme préférée de réalisation, c'est l'outillage qui est amené au contact du fût.

Lorsque le bord est roulé, on bascule le deuxième galet en position passive de manière à pouvoir dégager le bord roulé.

Sont prévus des moyens 23 de guidage en rotation du tube en sa partie proche de l'outillage.

## Revendications

1. Procédé de fabrication d'un fût en carton kraft selon lequel :
- on enroule une feuille sur un mandrin de manière à constituer un tube cylindrique de révolution,
- on ferme l'une des extrémités du tube avec un disque (3A) de manière à constituer un fond (3) et,
- on conforme l'autre extrémité du tube de manière à pouvoir y fixer de manière amovible un couvercle (4),
ce procédé étant CARACTERISE en ce que :
- ladite feuille est une feuille de carton kraft,
- on roule vers l'intérieur du tube sur plus d'un tour, seulement l'extrémité du tube destinée à recevoir le disque (3A) formant le fond,
- on place ensuite le disque (3A) destiné à constituer le fond sur le bourrelet (8) formé par le bord roulé,
- on place ensuite un collier (10) de maintien autour du tube et,
- on resserre ensuite celui-ci de manière à bloquer le disque (3A) sur le tube.

2. Procédé selon la revendication 1 caractérisé en ce que:
- on constitue, préalablement, un outillage comprenant :
. un premier galet (12) à gorge semi-circulaire dont le diamètre (D) de la gorge est prédéterminé,
. un second galet (13) à gorge semi-circulaire dont le diamètre (d) de la gorge est égale à celui (D) de la gorge du premier galet minoré d'une valeur au moins égale à l'épaisseur (E) du tube à rouler,
. le second galet est mobile entre deux positions,
. une position active où localement, d'une part, la génératrice (14) de la gorge semi-circulaire de ce deuxième galet (13) se positionne en vis à vis de la génératrice du premier galet et, d'autre part, l'un des bords de cette seconde génératrice se place en regard d'un des bords de la génératrice du premier galet et prolonge la génératrice (15) de la gorge semi-circulaire du premier galet (12) de sorte que ces deux génératrices (14, 15) définissent une boucle de spirale et,
. une position inactive où le second galet (13) est écarté du premier galet (12),
- on engage progressivement le bord du tube à rouler à l'intérieur de la spirale définie par les génératrices (14, 15) des galets (12,13) précités et,
- on entraîne en rotation l'un des éléments que sont le tube à rouler et l'outillage formé par les deux galets précités, ceci autour d'un axe (16) coaxial à l'axe (17) longitudinal du tube à rouler.

3. Procédé selon la revendication 1 caractérisé en ce qu'au niveau de la zone (7) du tube située au dessus du bord (8) roulé, on déforme la paroi vers l'intérieur du tube de manière à créer une rainure (9) permettant de recevoir un collier (1O) de maintien qui est ajusté autour de l'enveloppe.

4. Procédé selon l'une quelconque des revendications 1 à 3 caractérisé en ce qu'on roule l'autre extrémité du tube pour constituer un bord roulé sur plus d'un tour et, dans la zone du tube située sous le' bord roulé, on déforme la paroi vers l'intérieur pour créer une rainure apte à recevoir la lèvre inférieure d'un collier de serrage de section transversale sensiblement en (C).

5. Moyens pour la mise en oeuvre du procédé selon la revendication 1 caractérisés en ce qu'ils comprennent des moyens pour rouler l'extrémité du tube sur plus d'un tour vers l'intérieur du tube de manière à réaliser un bourrelet apte à recevoir en simple appui un disque, lesquels moyens comprennent :
- un premier galet à gorge (12) semi-circulaire dont le diamètre (D) de la gorge est prédéterminé,
- un second galet (13) à gorge semi-circulaire dont le diamètre (d) de la gorge est égale à celui (D) de la gorge du premier galet minoré d'une valeur (C) au moins égale à l'épaisseur (E) d'un tube à rouler,
- le second galet (13) est mobile entre deux positions,
. une position active où localement la génératrice (14) de la gorge semi-circulaire de ce deuxième galet prolonge la génératrice (15) de la gorge semi-circulaire du premier galet de sorte que ces deux génératrices (14,15) définissent une boucle de spirale et,
. une position inactive où le second galet (13) est écarté du premier galet (12),
- des moyens (19) pour engager progressivement le bord du tube à rouler à l'intérieur de la spirale définie par les génératrices des galets précités et,
- des moyens (20) pour entraîner en rotation l'un des éléments que sont le tube à rouler et l'outillage formé par les deux galets précités, ceci autour d'un axe coaxial à l'axe longitudinal du tube à rouler.

6. Moyens pour la fabrication d'un fût en carton kraft selon la revendication 5 caractérisés en ce que les moyens comprennent :
- un mandrin (21) associé à une chaise (22) recevant le tube,
- des moyens de déplacement relatif de la chaise (22) et de l'outillage (18) pour engager progressivement le tube dans l'espace délimité par les deux galets en position active.

7. Fût réalisé par enroulement d'un papier kraft caractérisé en ce qu'il comprend au moins, à l'une de ses extrémités, un bord roulé vers l'intérieur dont l'amplitude du roulé est supérieure à un tour constitué seulement d'une feuille de carton kraft.

## Claims

1. A method for manufacturing a kraft paperboard drum according to which:
- a sheet is rolled on to a mandrel in such a way as to form a cylindrical tube generated by revolution,
- one of the ends of the tube is closed with a disc (3A) in such a way as to form a base (3) and,
- the other end of the tube is shaped in such a way that a cover (4) can be removably fixed to it,
the said method being CHARACTERISED in that:
- the said sheet is a sheet of kraft paperboard, only the end of the tube designed to take the disc (3A) forming the base is rolled towards the interior of the tube by more than one turn,
- the disc (3A) designed to form the base is then placed on the flange (8) formed by the rolled edge,
- a retaining collar (10) is then placed around the tube
and
- this is then tightened in such a way as to lock the disc (3A) on the tube.

2. Method according to Claim 1, characterised in that:
- tooling is made up beforehand, comprising:
• a first roller (12) with a semi-circular recess, the diameter (D) of which is predetermined,
• a second roller (13) with a semi-circular recess, the diameter (d) of which is equal to that (D) of the recess of the first roller minus a value at least equal to the thickness (E) of the tube to be rolled,
• the second roller is mobile between two positions,
• an active position in which, locally, on the one hand the generatrix (14) of the semi-circular recess of this second roller (13) positions itself opposite the generatrix of the first roller and, on the other hand, one of the edges of this second generatrix places itself facing one of the edges of the generatrix of the first roller and extends the generatrix (15) of the semi-circular recess of the first roller (12) in such a way that these two generatrices (14, 15) define a spiral loop and,
• an inactive position in which the second roller (13) is separated from the first roller (12),
- the edge of the tube to be rolled is gradually engaged in the interior of the spiral defined by the generatrices (14, 15) of the aforementioned rollers (12, 13) and,
- one of the members, either the tube to be rolled or the tooling formed by the two aforementioned rollers, is induced to rotate about an axis (16) coaxial to the longitudinal axis (17) of the tube to be rolled.

3. A method according to Claim 1, characterised in that, at the level of the region (7) of the tube situated above the rolled edge (8), the wall is deformed towards the interior of the tube in such away as to create a groove (9) enabling a retaining collar (10) to be received, this being adjusted around the casing.

4. A method according to any one of Claims 1 to 3, characterised in that the other and of the tube is rolled to form an edge rolled by more than one turn and, in the area of the tube situated beneath the rolled edge, the wall is deformed towards the interior to create a groove suitable for receiving the lower lip of a collar for clamping a transverse section substantially in (C).

5. Means for the implementation of the method according to Claim 1, characterised in that they comprise means for rolling the end of the tube by more than one turn towards the interior of the tube in such a way as to create a flange suitable for accommodating a disc in simple support, the said means comprising:
- a first roller (12) with a semi-circular recess, the diameter (D) of which is predetermined,
- a second roller (13) with a semi-circular recess, the diameter (d) of which is equal to that (D) of the recess of the first roller minus a value at least equal to the thickness (E) of a tube to be rolled,
• the second roller (13) is mobile between two positions,
• an active position in which, locally, on the one band the generatrix (14) of the semi-circular recess of this second roller extends the generatrix (15) of the semi-circular recess of the first roller in such a way that these two generatrices (14, 15) define a spiral loop and,
• an inactive position in which the second roller (13) is separated from the first roller (12),
- means (19) for gradually engaging the edge of the tube to be rolled in the interior of the spiral defined by the generatrices of the aforementioned rollers and,
- means (20) for inducing one of the members, either the tube to be rolled or the tooling formed by the two aforementioned rollers, to rotate about an axis coaxial to the longitudinal axis of the tube to be rolled.

6. Means for manufacturing a kraft paperboard drum according to Claim 5, characterised in that the means comprise:
- a mandrel (21) associated with a framework (22) receiving the tube,
- means for relative displacement of the framework (22) and of the tooling (18) in order to gradually engage the tube in the space delimited by the two rollers in the active position.

7. A drum created by rolling a kraft paper, characterised in that at one of its ends it comprises at least one edge rolled towards the interior, the amplitude of the roll exceeding one turn made up only of a sheet of kraft paperboard.

## Patentansprüche

1. Verfahren zur Herstellung eines Fasses aus Kraftkarton, bei welchem:
- ein Bogen in der Weise auf einen Dorn aufgezogen wird, daß ein rohrförmiger Rotationszylinder entsteht,
- das eine der Enden des Rohres mit einer Scheibe (3A) in der Weise verschlossen wird, daß ein Boden (3) entsteht, und
- das andere Ende des Rohres so geformt wird, daß daran ein Deckel (4) lösbar befestigbar ist,
dadurch GEKENNZEICHNET, daß:
- der Bogen ein Kraftkartonbogen ist,
daß zum Inneren des Rohres hin über mehr als einen Wickelgang nur das Ende des Rohres gerollt wird, das zur Aufnahme der den Boden bildenden Scheibe (3A) bestimmt ist,
- daß anschließend die zur Bildung des Bodens bestimmte Scheibe (3A) auf den von dem gerollten Rand gebildeten Wulst (8) aufgelegt wird,
- daß dann um das Rohr ein Haltering (10) geschoben wird, und
danach dieser Ring so nachgespannt wird, daß die Scheibe (3A) auf dem Rohr festgestellt ist.

2. Verfahren nach Anspruch 1, dadurch gekennzeichnet:
- daß zuvor ein Werkzeugsatz gebildet wird, der folgendes umfaßt:
• eine erste Rolle (12) mit einer halbkreisförmigen Auskehlung, deren Durchmesser (3) vorgegeben ist,
• eine zweite Rolle (13) mit halbkreisförmiger Auskehlung, deren Durchmesser (d) gleich dem Durchmesser (D) der Auskehlung in der ersten Rolle abzüglich eines Wertes ist, der mindestens gleich der Dicke (E) des zu rollenden Rohres ist,
• wobei die zweite Rolle zwischen zwei Positionen beweglich ist, nämlich
• einer Wirkstellung, in der zum einen örtlich begrenzt die Erzeugende (14) der halbkreisförmigen Auskehlung in der zweiten Rolle (13) gegenüber der Erzeugenden der ersten Rolle positioniert wird, und zum anderen eine der Kanten dieser zweiten Erzeugen gegenüber einer der Kanten der Erzeugenden der ersten Rolle zu liegen kommt und die Erzeugende (15) der halbkreisförmigen Auskehlung der ersten Rolle (12) so verlängert, daß diese beiden Erzeugenden (14, 15) eine Spiralwindung definieren, und
• einer wirkungslosen Stellung, in der sich die zweite Rolle (13) im Abstand von der ersten Rolle (12) befindet,
- der Rand des zu rollenden Rohres im Inneren der von den Erzeugenden (14, 15) der vorgenannten Rollen (12, 13) fortschreitend zum Eingriff kommt, und
- eines der Elemente, nämlich das zu rollende Rohr und das von den beiden vorgenannten Rollen gebildete Werkzeug, in Drehung um eine Achse (16) versetzt wird, die koaxial zur Längsachse (17) des zu rollenden Rohres verläuft.

3. Verfahren nach Anspruch 1, dadurch gekennzeichnet, daß in Höhe des über dem gerollten Rand (8) liegenden Bereichs (7) des Rohres die Wandung zum Inneren des Rohres hin so verformt wird, daß eine Nut (9) entsteht, welche einen Haltering (10) aufnehmen kann, der um die Umhüllung justiert wird.

4. Verfahren nach einem der Ansprüche 1 bis 3, dadurch gekennzeichnet, daß das andere Ende des Rohres so gerollt wird, daß über mehr als einen Wickelgang ein gerollter Rand entsteht, und daß in dem unter dem gerollten Rand liegenden Bereich des Rohres die Wandung nach innen so verformt wird, daß eine Nut entsteht, welche die untere Lippe eines Klemmrings mit im wesentlichen C-förmigern Querschnitt aufnehmen kann.

5. Vorrichtung zur Durchführung des Verfahrens nach Anspruch 1, dadurch gekennzeichnet, daß sie Einrichtungen Zum Rollen des Endes des Rohres über mehr als einen Wickelgang zum Inneren des Rohres hin in der Weise aufweist, daß ein Wulst entsteht, in welchem eine Scheibe unter einfacher Anlage aufnehmbar ist, welche folgendes aufweist:
- eine erste Rolle mit halbkreisförmiger Auskehlung (12), deren Durchmesser (D) vorgegeben ist,
- eine zweite Rolle (13) mit halbkreisförmiger Auskehlung, deren Durchmesser (d) gleich dem Durchmesser (D) der Auskehlung der ersten Rolle, vermindert um einen Wart (C) ist, der mindestens gleich der Dicke (E) eines zu rollenden Rohres ist,
- wobei die zweite Rolle (13) zwischen zwei Stellungen beweglich ist, nämlich nämlich
• einer Wirkstellung, in der örtlich begrenzt die Erzeugende (14) der halbkreisförmigen Auskehlung in der zweiten Rolle die Erzeugende (15) der halbkreisförmigen Auskehlung in der ersten Rolle so verlängert, diese beiden Erzeugenden (14, 15) eine Spiralwindung definieren, und
• einer wirkungslosen Stellung, in du sich die zweite Rolle (13) im Abstand von der ersten Rolle (12) befindet,
- Einrichtungen (19) für den fortschreitenden Eingriff des Randes des zu rollenden Rohres im inneren der von den Erzeugenden der vorgenannten Rollen gebildeten Spirale, und
- Einrichtungen (20) zum Versetzen eines der Elemente, nämlich des zu rollenden Rohres und des von den beiden vorgenannten Rollen gebildeten Werkzeugs, in Drehung um eine Achse, die koaxial zur Längsachse des zu rollenden Rohres verläuft.

6. Vorrichtung zur Herstellung eines Fasses aus Kraftkarton nach Anspruch 5, dadurch gekennzeichnet, daß sie folgendes umfaßt:
- einen Dorn (12), der mit einer Abstützung (22) zur Aufnahme des Rohres verbunden ist,
- eine Einrichtung zur relativen Verlagerung der Abstützung (22) und des Werkzeugs (18) für den fortschreitenden Eingriff des Rohres in den von den beiden Rollen in Wirkstellung begrenzten Raum.

7. Faß, herstellt durch Rollen eines Kraftpapiers, dadurch gekennzeichnet, daß es an seinem seiner Enden mindestens einen nach innen gerollten Rand aufweist, dessen Rollhöhe größer als ein Wickelgang ist, und daß es nur aus einem Bogen Kraftkarton gebildet ist.
